# EUROPÄISCHE PATENTSCHRIFT

(11) **EP 2 031 175 B1**
(45) Veröffentlichungstag und Bekanntmachung des Hinweises auf die Patenterteilung: **19.10.2011**
(21) Anmeldenummer: 08014193.0
(22) Anmeldetag: 08.08.2008
(51) Int. Cl.: E06B 9/174, F16B 5/10

(54) **Seitenteil für einen Rollladenkasten**
Side section for a roller shutter housing
Elément latéral pour un boîtier de store

(30) Priorität: 25.08.2007 DE 102007040179
(43) Veröffentlichungstag der Anmeldung: 04.03.2009
(73) Patentinhaber: WAREMA Renkhoff GmbH, 97828 Marktheidenfeld (DE)
(72) Erfinder: Bürgel, Hans-Ulrich, 97849 Roden (DE)
(74) Vertreter: Erb, Henning

(56) Entgegenhaltungen:
- EP-A- 0 735 228
- DE-U1- 20 001 006
- US-A- 3 860 209
- US-A- 4 645 392

## Beschreibung

Die vorliegende Erfindung befasst sich mit einem Seitenteil für einen Rollladenkasten und mit einer Adapterscheibe zur Montage unterschiedlicher Antriebs- und/oder Getriebeelemente, wobei die Adapterscheibe mittels eines Bajonettverschlusses an dem Seitenteil festgelegt ist.

Ein Seitenteil der eingangs beschriebenen Art ist beispielsweise aus der EP 0 735 228 B1 bekannt. Dort verfügt die als Flansch bezeichnete Adapterscheibe über Radialvorsprünge, die in eine Umfangsnut eindrehbar sind, wobei die Radialvorsprünge an axial vorspringenden Bereichen des Flansches angeordnet sind. Neben einer vergrößerten axialen Bauhöhe kann es bei dieser Lösung schwierig sein, eine axial definierte Position der Adapterscheibe zu erreichen.

Ähnliche Seitenteile werden auch von der Firma Veka in Kunststofftechnik gefertigt, wobei Radialvorsprünge an einem Adapterteil mit angeformten Lagerzapfen für die Wickelwelle in eine hinterschnittene Nut in dem Seitenteil eingedreht werden. Die Ausbildung einer hinterschnittenen Nut erfordert auch hier eine gewisse axiale Bauhöhe, die in bestimmten Anwendungen nachteilig ist. Der erweiterte axiale Bauraum entsteht dadurch, dass im Bereich der Nut die Radialvorsprünge, deren Dicke der Stärke der Adapterscheibe entspricht, hintergriffen werden müssen, wobei diese Hintergreifung mit ihrer axialen Erstreckung somit der Scheibenstärke als axialer Bauraum hinzuaddiert werden muss.

Aus der US 3,860,209 ist eine Schiffsdeckverankerung für Lasten mit einem Bajonettverschluss bekannt.

Die Aufgabe der vorliegenden Erfindung besteht darin, ein Seitenteil derart zu verbessern, dass die Adapterscheibe zur universellen Montierbarkeit unterschiedlicher Antriebs- und/oder Getriebeelemente weniger axialen Bauraum benötigt.

Erfindungsgemäß wird die Aufgabe dadurch gelöst, dass bei einem Seitenteil der eingangs genannten Art den Bajonettverschluss bildende Elemente der Adapterscheibe und des Seiten-: teils bezüglich der Axial- und Radialrichtung abgeschrägte Umfangsflächen aufweisen, über welche sie aneinander abgestützt sind.

Die Schrägflächen erlauben gegenüber einer hinterschnittenen Nut, wie sie bei einem herkömmlichen Bajonettverschluss üblich ist, eine Reduzierung des axialen Bauraums, indem die Adapterscheibe entsprechend ihrem Begriff nur noch als dünnes, vorzugsweise aus Metall bestehendes plattenförmiges Element ausgebildet ist. Die Schrägflächen sorgen durch die Ausrichtung ihrer Schrägen auch für einen stabilen, spielfreien Halt sowohl in der Radial- als auch der Axialrichtung, wobei der axiale Bauraum auf die Stärke der Scheibe selbst reduziert ist und das Seitenteil die Adapterscheibe nicht in ihrer Gesamtstärke hintergreifen muss, sondern über die Schrägflächen radial außen angreift.

In einer bevorzugten Ausführungsform der Erfindung ist vorgesehen, dass Anschläge zur Begrenzung der relativen Beweglichkeit der Adapterscheibe zu dem Seitenteil in der Umfangsrich-Lung mit Abstand zu den Schrägflächen angeordnet sind. Ein solcher Anschlag kann beispielsweise durch eine Seitenkante eines radialen Vorsprungs der Adapterscheibe gebildet sein, der radial weiter außen als die Schrägflächen angeordnet ist. Ein solcher Anschlag kann beispielsweise mit einem kleinen Vorsprung an dem Seitenteil zusammenwirken, wobei hierdurch die gesamte axiale Bauhöhe nicht zunimmt.

Vorzugsweise sind die Schrägflächen an der Adapterscheibe paarweise symmetrisch angeordnet, um ein Eindrehen sowohl bei rechtsseitigen als auch bei linksseitigen Seitenteilen zu ermöglichen. Auf diese Weise kann die Adapterscheibe beidseitig eingesetzt werden und es ist keine Lagerhaltung für zwei unterschiedliche Teile notwendig.

In einer bevorzugten Weiterbildung der Erfindung besitzt die Adapterscheibe eine mittige Bohrung, durch die ein Lagerzapfen des Seitenteils ragt, an welchem eine Wickelwelle drehbar lagerbar ist. Zum einen bildet der dem Seitenteil zugeordnete Lagerzapfen verbesserte Festigkeitswerte, weil das Gewicht des Rollladens nicht über die Adapterscheibe abgestützt werden muss. Weiterhin kann die Adapterscheibe über ihre mittige Bohrung beispielsweise an dem Lagerzapfen zentriert werden, sofern eine besonders genaue Zentrierung zur Ausrichtung der Montageöffnungen in der Adapterscheibe, die sich beispielsweise als Lochmuster darstellen, gewünscht oder erforderlich ist.

Um den Halt der Adapterscheibe an dem Seitenteil weiter zu verbessern, sind in einer weiteren bevorzugten Ausführungsform der Erfindung Mittel zum gegenseitigen Verklemmen der Schrägflächen der Adapterscheibe und des Seitenteils vorgesehen. Hierbei bietet es sich an, die notwendigen Kräfte in der Axialrichtung aufzubauen, was beispielsweise dadurch erreicht werden kann, dass die Klemmmittel aus wenigstens zwei Schrauben bestehen, die jeweils in einem Gewinde in dem Seitenteil oder der Adapterscheibe sitzen und sich an dem jeweils anderen Teil abstützen. Die Schrauben sollten zum Aufbringen gleichmäßiger Kräfte gleichmäßig über den Umfang verteilt und möglichst in der Nähe der Schrägflächen angeordnet sein, wobei es sich als besonders zweckmäßig erwiesen hat, die Schrauben als Madenschrauben auszubilden, die in Gewindebohrungen in der Adapterscheibe eingedreht sind.

Nachfolgend wird anhand der beigefügten Zeichnungen näher auf ein Ausführungsbeispiel der Erfindung eingegangen. Es zeigen:
- Fig. 1: eine perspektivische Ansicht des Seitenteils mit der Adapterscheibe vor dem Zusammenbau;
- Fig. 2: das Seitenteil mit in den Bajonettverschluss eingedrehter Adapterscheibe.

Fig. 1 zeigt ein Seitenteil 10 eines Rollladenkastens, das eine Seitenwand 12 und im Randbereich angeordnete Befestigungselemente 14 aufweist, die der Anbringung des Rollladenkastens dienen und hier nicht näher erörtert werden sollen. Im Fußbereich ist ein Steckadapter 16 zum Anbringen und Abstützen des Seitenteils 10 an einer Führungsschiene vorgesehen. Das gezeigte Seitenteil 10 verfügt über einen Lagerzapfen 18, wobei dieser Lagerzapfen 18, der zur drehbaren Lagerung an der Wickelwelle (nicht gezeigt) dient, nicht notwendigerweise vorhanden sein muss, oder aber auch an einer Adapterscheibe 20 ausgebildet sein kann, auf die im folgenden eingegangen wird.

Die Adapterscheibe 20 besteht aus einem plattenförmigen Grundkörper 22 mit einem Lochmuster 24, mithilfe dessen unterschiedliche Antriebs- und Getriebeelemente an der Adapterscheibe 20 montierbar sind.

Die Adapterscheibe 20 verfügt über eine mittige Bohrung 26, durch die der Lagerzapfen 18 des Seitenteils 10 durchführbar ist. Die Bohrung 26 kann auch zur Zentrierung an einem entsprechenden Außendurchmesser im Bereich des Lagerzapfens 18 eingesetzt werden.

Der Grundkörper 22 der Adapterscheibe 20 ist im wesentlichen als Kreisscheibe mit zwei Radialvorsprüngen 28 ausgebildet, wobei zwischen den Radialvorsprüngen 28 paarweise diametral gegenüberliegende Schrägflächen 30a, 30b, und 32a, 32b vorgesehen sind, und die Abschrägung in axialer und radialer Richtung erfolgt, d. h. im Längsschnitt ergeben sich dreiecksförmige Profilierungender Abschrägungen.

In den Radialvorsprüngen 28 sind weiterhin Gewindebohrungen 34 zum Eindrehen von Madenschrauben vorgesehen, auf die später noch eingegangen wird.

Zum Zusammenwirken mit den Schrägflächen 30a, 30b verfügt das Seitenteil 10 über radial nach innen ausgerichteten Vorsprüngen 36, die auf ihrer in Fig. 1 abgewandte Seite mit Schrägflächen 38a, b ausgebildet sind, die mit den Schrägflächen 30a, 30b in Lage und Neigung korrespondieren. Es versteht sich, dass sämtliche hier beschriebenen Schrägflächen in Umfangsrichtung gekrümmt ausgebildet sind.

Zur Montage der Adapterscheibe 20 wird diese zunächst so gedreht, dass die Schrägflächen 30a, 30b in Umfangsrichtung versetzt zu den Schrägflächen 38a, 38b an den Vorsprüngen 36 des Seitenteils 10 liegen. Dabei kann die Bohrung 26 als Zentrierhilfe auf dem Lagerzapfen 18 dienen. Nach dem Aufsetzen wird die Adapterscheibe 20 so gedreht, dass die Schrägflächen 30a, 30b hinter die Schrägflächen 38a, 38b gelangen, bis sich als Anschläge wirkende Seitenflanken 40 der Radialvorsprung 28 der Adapterscheibe 20 seitlich an die Vorsprünge 36 an dem Seitenteil 10 anlegen und den Eindrehweg begrenzen. In der in Fig. 2 gezeigten eingedrehten Stellung liegt die mit Bezug auf den Rollladenkasten nach innen weisende Oberfläche der Adapterscheibe 20 nahezu fluchtend zu Innenflächen 42 der Vorsprünge 36 des Seitenteils 10, so dass insgesamt für die in der Art eines Bajonettverschlusses zusammenwirkenden Schrägflächen 30a, 30b und 38a, 38b nur ein Bauraum erforderlich ist, der im wesentlichen der Dicke der Grundplatte 22 der Adapterscheibe 20 entspricht.

Nach dem Erreichen der in Fig. 2 gezeigten eingedrehten Stellung werden in die Bohrungen 34 Madenschrauben eingedreht, die sich an der Seitenwand 12 des Seitenteils 10 abstützen und bei ihrem Anziehen dafür sorgen, dass die Schrägflächen 30a, 30b und 38a, 38b gegeneinander verklemmt werden. Dadurch ergibt sich ein spielfreier Sitz der Adapterscheibe 20 am Seitenteil 10. Die Anschläge an den Seitenflanken 40 haben außerdem die Aufgabe, die entstehenden Drehmomente des Antriebes an den Seitenteilen 10 abzustützen.

Das zweite Paar Schrägflächen 32a, 32b an der Adapterscheibe 20 kann dazu dienen, die Adapterscheibe 20 an einem Seitenteil auf der anderen Seite des Rollladenkastens festzulegen, wenn entsprechend der Rollladenantrieb auf der anderen Seite angeordnet sein soll. Dadurch kann die gleiche Adapterscheibe unabhängig davon eingesetzt werden, auf welcher Seite die Antriebselemente liegen sollen.

Wie bereits erwähnt, kann der Lagerzapfen auch an der Adapterscheibe angeordnet sein, die dann aber gegebenenfalls im Bereich des Kraftflusses verstärkt ausgebildet sein sollte. Auch Ausführungsformen ohne Lagerzapfen, bei denen die Lagerung der Wickelwelle in anderer Weise realisiert ist, sind möglich.

Als Werkstoffe für das Seitenteil und die Adapterscheibe kommen neben Metallen, wie z. B. Aluminium oder Zinkdruckguß, auch geeignete Kunststoffe in Frage.

## Patentansprüche

1. Seitenteil (10) und Adapterscheibe (20) für einen Rollladenkasten wobei die AdapterScheibe (20) zur Montage unterschiedlicher Antriebs- und/oder Getriebeelemente geeignet ist, und mittels eines Bajonettverschlusses (30a, 30b und 38a, 38b) an dem Seitenteil (10) festgelegt ist, **dadurch gekennzeichnet, dass** den Bajonettverschluss (30a, 30b und 38a, 38b) bildende Elemente der Adapterscheibe (20) und des Seitenteils (10) bezüglich der Axial- und Radialrichtung abgeschrägte Umfangsflächen (30a, b und 38a, b) aufweisen, über welche sie aneinander abgestützt sind.

2. Seitenteil (10) und Adapterscheibe (20) nach Anspruch 1, **dadurch gekennzeichnet, dass** Anschläge (40) zur Begrenzung der relativen Beweglichkeit der Adapterscheibe (20) zu dem Seitenteil (10) in der Umfangsrichtung mit Abstand zu den Schrägflächen (30a, b und 38a, b) angeordnet sind.

3. Seitenteil (10) und Adapterscheibe (20) nach Anspruch 2, **dadurch gekennzeichnet, dass** die Anschläge (40) radial weiter außen als die Schrägflächen (30a, b und 38a, b) angeordnet sind.

4. Seitenteil (10) und Adapterscheibe (20) nach einem der Ansprüche 1 bis 3, **dadurch gekennzeichnet, dass** die Schrägflächen (30a, b; 32a, b) an der Adapterscheibe (20) paarweise symmetrisch angeordnet sind, um ein Eindrehen sowohl bei rechtsseitigen als auch bei linksseitigen Seitenteilen (10) zu ermöglichen.

5. Seitenteil (10) und Adapterscheibe (20) nach einem der vorhergehenden Ansprüche, **dadurch gekennzeichnet, dass** die Adapterscheibe (20) eine mittige Bohrung (26) aufweist, durch die ein Lagerzapfen (18) des Seitenteils (10) ragt, an welchem eine Wickelwelle drehbar lagerbar ist.

6. Seitenteil (10) und Adapterscheibe (20) nach einem der vorhergehenden Ansprüche, **dadurch gekennzeichnet, dass** Mittel (34) zum gegenseitigen Verklemmen der Schrägflächen (30a, b und 38a, b) vorgesehen sind.

7. Seitenteil (10) und Adapterscheibe (20) nach Anspruch 6, **dadurch gekennzeichnet, dass die** Klemmmittel (34) Schrauben aufweisen, die jeweils in einem Gewinde in dem Seitenteil (10) oder der Adapterscheibe sitzen und sich an dem jeweils anderen Teil abstützen.

8. Seitenteil (10) und Adapterscheibe (20) nach Anspruch 7, **dadurch gekennzeichnet, dass** die Schrauben als Madenschrauben ausgebildet sind, die in gleichmäßig über den Umfang verteilten Gewindebohrungen (34) in der Adapterscheibe (20) eingedreht sind.

9. Seitenteil (10) und Adapterscheibe (20) nach einem der vorhergehenden Ansprüche, **dadurch gekennzeichnet, dass** die Adapterscheibe (20) ein Lochmuster (24) besitzt, das die Montageöffnuhgen für die Antriebs- und/oder Getriebeelementen bildet.

10. Seitenteil (10) und Adapterscheibe (20) nach einem der vorhergehenden Ansprüche, **dadurch gekennzeichnet, dass** die Adapterscheibe (20) über die Bohrung (26) an dem Lagerzapfen (18) des Seitenteils (10) zentriert ist.

11. Seitenteil (10) und Adapterscheibe (20) nach einem der vorhergehenden Ansprüche, **dadurch gekennzeichnet, dass** es vollständig oder teilweise aus Metall oder Kunststoff besteht.

12. Seitenteil (10) und Adapterscheibe (20) nach Anspruch 11, **dadurch gekennzeichnet, dass** die Adapterscheibe (20) aus Metall oder Kunststoff besteht.

## Claims

1. A side part (10) and adapter disk (20) for a rolling shutter housing, wherein the adapter disk (20) is suitable for mounting various drive and/or transmission elements and is fixed on the side part (10) by means of a bayonet mount (30a, 30b and 38a, 38b), **characterized in that** elements of the adapter disk (20) and of the side part (10) that form the bayonet mount (30a, 30b and 38a, 38b) have circumferential faces (30a, b and 38a, b) chamfered with respect to the axial and radial directions, by way of which circumferential faces they are braced against one another.

2. The side part (10) and adapter disk (20) as defined by claim 1, **characterized in that** stops (40) for limiting the relative mobility of the adapter disk (20) with respect to the side part (10) in the circumferential direction are disposed in spaced-apart fashion from the oblique faces (30a, b and 38a, b).

3. The side part (10) and adapter disk (20) as defined by claim 2, **characterized in that** the stops (40) are disposed farther outward than the oblique faces (30a, b and 38a, b).

4. The side part (10) and adapter disk (20) as defined by one of claims 1 through 3, **characterized in that** the oblique faces (30a, b; 32a, b) are disposed in pairs symmetrically on the adapter disk (20), in order to enable them to be screwed in for side parts (10) on both the right and the left.

5. The side part (10) and adapter disk (20) as defined by one of the foregoing claims, **characterized in that** the adapter disk (20) has a central bore (26), through which a bearing journal (18) of the side part (10) protrudes, on which bearing journal a winding shaft is rotatably supportable.

6. The side part (10) and adapter disk (20) as defined by one of the foregoing claims, **characterized in that** means (34) are provided for mutual clamping of the oblique faces (30a, b and 38a, b).

7. The side part (10) and adapter disk (20) as defined by claim 6, **characterized in that** the clamping means (34) have screws, which are each seated in a thread in the side part (10) or the adapter disk and are braced on the respectively other part.

8. The side part (10) and adapter disk (20) as defined by claim 7, **characterized in that** the screws are embodied as grub screws, which are screwed into threaded bores (34) in the adapter disk (20) that are distributed uniformly over the circumference.

9. The side part (10) and adapter disk (20) as defined by one of the foregoing claims, **characterized in that** the adapter disk (20) has a hole pattern (24), which forms the mounting openings for the drive and/or transmission elements.

10. The side part (10) and adapter disk (20) as defmed by one of the foregoing claims, **characterized in that** the adapter disk (20) is centered on the bearing journal (18) of the side part (10) via the bore (26).

11. The side part (10) and adapter disk (20) as defined by one of the foregoing claims, **characterized in that** it completely or partially comprises metal or plastic.

12. The side part (10) and adapter disk (20) as defined by claim 11, **characterized in that** the adapter disk (20) comprises metal or plastic.

## Revendications

1. Pièce latérale (10) et disque adaptateur (20) pour un coffre de volet roulant, dans lesquels le disque adaptateur (20) est adapté au montage de différents éléments d'entraînement et/ou d'engrenage et est fixé à la pièce latérale (10) au moyen d'un joint à baïonnette (30a, 30b et 38a, 38b), **caractérisés en ce que** des éléments du disque adaptateur (20) et de la pièce latérale (10) formant le joint à baïonnette (30a, 30b et 38a, 38b) présentent des surfaces périphériques (30a, b et 30a, b) biseautées par rapport à la direction axiale et radiale, par le biais desquelles ils sont appuyés les uns sur les autres.

2. Pièce latérale (10) et disque adaptateur (20) selon la revendication 1, **caractérisés en ce que** des butées (40) sont disposées dans la direction périphérique à distance des surfaces en biais (30a, b et 38a, b) pour limiter la mobilité relative du disque adaptateur (20) par rapport à la pièce latérale (10).

3. Pièce latérale (10) et disque adaptateur (20) selon la revendication 2, **caractérisés en ce que** les butées (40) sont disposées radialement plus loin vers l'extérieur que les surfaces en biais (30a, b et 38a, b).

4. Pièce latérale (10) et disque adaptateur (20) selon l'une quelconque des revendications 1 à 3, **caractérisés en ce que** les surfaces en biais (30a, b ; 32a, b) sont disposées symétriquement par paire sur le disque adaptateur (20) afin de permettre une rotation aussi bien pour les pièces latérales du côté droit que pour les pièces latérales du côté gauche (10).

5. Pièce latérale (10) et disque adaptateur (20) selon l'une quelconque des revendications précédentes, **caractérisés en ce que** le disque adaptateur (20) présente un alésage central (26) à travers lequel un tourillon (18) de la pièce latérale (10) dépasse, sur lequel un arbre d'enroulement peut être logé à rotation.

6. Pièce latérale (10) et disque adaptateur (20) selon l'une quelconque des revendications précédentes, **caractérisés en ce que** des moyens (34) pour le blocage mutuel des surfaces en biais (30a, b et 38a, b) sont prévus.

7. Pièce latérale (10) et disque adaptateur (20) selon la revendication 6, **caractérisés en ce que** les moyens de blocage (34) présentent des vis qui siègent chacune dans un filetage dans la pièce latérale (10) ou le disque adaptateur et s'appuient sur l'autre pièce respective.

8. Pièce latérale (10) et disque adaptateur (20) selon la revendication 7, **caractérisés en ce que** les vis sont réalisées en tant que vis sans tête qui sont vissées dans le disque adaptateur (20) dans des alésages filetés (34) répartis régulièrement sur la périphérie.

9. Pièce latérale (10) et disque adaptateur (20) selon l'une quelconque des revendications précédentes, **caractérisés en ce que** le disque adaptateur (20) possède un modèle d'orifice (24) qui forme les ouvertures de montage pour les éléments d'entraînement et/ou d'engrenage.

10. Pièce latérale (10) et disque adaptateur (20) selon l'une quelconque des revendications précédentes, **caractérisés en ce que** le disque adaptateur (20) est centré par le biais de l'alésage (26) sur le tourillon (18) de la pièce latérale (10).

11. Pièce latérale (10) et disque adaptateur (20) selon l'une quelconque des revendications précédentes, **caractérisés en ce qu'**ils sont entièrement ou partiellement composés de métal ou de plastique.

12. Pièce latérale (10) et disque adaptateur (20) selon la revendication 11, **caractérisés en ce que** le disque adaptateur (20) se compose de métal ou de plastique.
